# FASCICULE DE BREVET EUROPEEN

(11) **EP 3 549 201 B1**
(45) Date de publication et mention de la délivrance du brevet: **02.09.2020**
(21) Numéro de dépôt: 17811512.7
(22) Date de dépôt: 27.11.2017
(51) Int. Cl.: H01R 3/00, F21S 8/00

(54) **SOURCE LUMINEUSE À OLED AVEC CONNECTEUR ROBUSTE**
OLED LICHTQUELLE MIT EINEM STARKEN VERBINDER
OLED LIGHT SOURCE WITH A STRONG CONNECTOR

(30) Priorité: 02.12.2016 FR 1661828
(43) Date de publication de la demande: 09.10.2019
(73) Titulaire: Valeo Vision, 93012 Bobigny Cedex (FR)
(72) Inventeur: BATHIERY, Babacar, 93012 Bobigny Cedex (FR); POIROT, Pascal, 93012 Bobigny Cedex (FR)
(74) Mandataire: Valeo Vision
(86) Numéro de dépôt international: PCT/EP2017/080553
(87) Numéro de publication internationale: WO 2018/099868

(56) Documents cités:
- EP-A1- 2 996 142
- EP-A1- 3 026 761
- EP-A1- 3 088 797
- US-A1- 2001 012 706
- US-A1- 2006 239 021

## Description

La présente invention concerne les sources lumineuses, en particulier pour dispositif d'éclairage et/ou de signalisation d'un véhicule automobile, de type diodes électroluminescentes organiques, appelées OLED dans ce qui suit.

Elle concerne plus particulièrement la connexion électrique d'une OLED d'un dispositif d'éclairage à un élément extérieur tel qu'un réseau d'alimentation électrique du véhicule automobile.

Les sources de lumière utilisées pour l'éclairage et la signalisation dans les véhicules automobiles sont de plus en plus fréquemment constituées par des diodes électroluminescentes, notamment pour des avantages d'encombrement et d'autonomie par rapport à des sources de lumière classiques. L'utilisation de diodes électroluminescentes dans les modules d'éclairage et/ou de signalisation a permis en outre aux acteurs du marché (fabricants d'automobiles et concepteurs de dispositifs d'éclairage et/ou de signalisation) d'apporter une touche créative à la conception de ces dispositifs, notamment pour l'utilisation d'un nombre toujours plus grand de ces diodes électroluminescentes pour réaliser des effets optiques.

Certains dispositifs lumineux pour véhicules automobiles tirent également partie de la technologie OLED, dont l'attrait principal est la réalisation de formes complexes améliorant l'aspect esthétique du dispositif et de l'éclairage. Des dispositifs lumineux comprenant une source OLED ont notamment été utilisés pour des fonctions de feu de position arrière.

La connexion entre cathode et anode de l'OLED est généralement réalisée via un circuit imprimé flexible, ou fPCB par la suite, pour *« flexible Printed Circuit Board* » en anglais.

Par exemple, la figure 1 illustre un OLED 100 selon l'art antérieur. Un fBCP 101 est relié à l'anode et à la cathode de l'OLED. La connexion avec l'alimentation électrique du véhicule automobile est réalisée par soudure d'un premier fil 102.1 et d'un deuxième fil 102.3, le premier fil 102.1 étant rapporté sur l'anode, et le deuxième fil 102.2 étant rapporté sur la cathode, par exemple.

Le fPCB 101 est généralement fin et la liaison par soudure est fragile.

Il existe donc un besoin d'une connexion assurant un contact électrique de façon mécanique, sans soudure, et de manière robuste. EP 3.026.761 divulgue une source lumineuse selon le préambule de la revendication 1.

La présente invention vient améliorer la situation.

Un premier aspect de l'invention concerne une source lumineuse comprenant :
- une diode électroluminescente organique ;
- une portion de connexion électronique apte à permettre l'alimentation électrique de ladite diode électroluminescente organique ;
- un connecteur apte à recevoir une alimentation électrique depuis un élément extérieur ;
- un moyen de plaquage du connecteur sur la portion de connexion.

Une liaison mécanique est ainsi opérée sur la portion de connexion électronique avec un connecteur. Il est ainsi rendu possible de créer un connecteur dont une extrémité non reliée à la portion de connexion est facilement connectable à un élément extérieur à la source lumineuse, tel qu'un circuit d'alimentation par exemple. Selon l'invention, la portion de connexion est un circuit imprimé flexible formant une anode et une cathode de la diode électroluminescente organique.

Selon un mode de réalisation, le connecteur peut comprendre des languettes de connexion à l'élément extérieur.

L'utilisation d'une languette, ayant une dimension supérieure aux deux autres dimensions dans l'espace, permet d'obtenir un connecteur aisément accessible, ce qui est particulièrement avantageux, notamment dans un environnement contraint tel qu'un phare de véhicule automobile.

En complément, la source lumineuse peut comprendre deux languettes de connexion, une première languette de connexion étant destinée à être reliée à l'anode et une deuxième languette de connexion étant destinée à être reliée à la cathode.

Ainsi, à la fois l'anode et la cathode peuvent être reliées aisément à l'élément extérieur.

En complément ou en variante, les languettes de connexion peuvent avoir des tailles ou des formes différentes.

Un tel mode de réalisation permet de différencier aisément les languettes, facilitant ainsi le raccordement de la source lumineuse à l'élément extérieur pouvant être un circuit d'alimentation.

Selon un mode de réalisation, le moyen de plaquage peut être apte à encapsuler au moins partiellement la diode électroluminescente organique de manière à presser chaque languette contre la portion de connexion.

Ainsi, les éléments de la source lumineuse sont reliés mécaniquement, améliorant la robustesse de la liaison entre les languettes et la portion de connexion.

En complément, le moyen de plaquage peut comprendre une première partie et une deuxième partie, les première et deuxième parties étant aptes à être assemblées de manière à réaliser l'encapsulation de la diode électroluminescente organique.

Ainsi, l'utilisation de deux parties permet de faciliter l'assemblage des éléments de la source lumineuse.

Encore en complément, les première et deuxième parties peuvent être reliées par une charnière.

Il est ainsi possible de désengager l'OLED du moyen de plaquage, afin de la remplacer par exemple.

En complément ou en variante, le moyen de plaquage peut encapsuler intégralement la diode électroluminescente organique.

La protection de l'OLED est ainsi assurée. Par exemple, le matériau du moyen de plaquage peut être étanche assurant ainsi l'étanchéité de la source lumineuse.

Selon un mode de réalisation, le connecteur comprend un premier moyen de positionnement et le moyen de plaquage comprend un deuxième moyen de positionnement, les premier et deuxième moyens de positionnement étant complémentaires de manière à positionner le connecteur dans une position prédéterminée sur la portion de connexion.

Ainsi, il est rendu possible d'assembler avec précision, de manière simple, la source lumineuse.

Par exemple:
- le premier moyen de positionnement comprend un plot et le deuxième moyen de positionnement comprend un trou complémentaire du plot ; ou
- le deuxième moyen de positionnement comprend un plot et le premier moyen de positionnement comprend un trou complémentaire du plot.

En complément ou en variante, le connecteur peut comprendre au moins deux premiers moyens de positionnement et le moyen de plaquage comprend au moins deux deuxièmes moyens de positionnement, les premier et deuxième moyens de positionnement étant complémentaires de manière à positionner et bloquer en rotation le connecteur dans une position prédéterminée sur la portion de connexion.

Ainsi, la source lumineuse est stable et robuste et peut être connectée avec précision à l'élément extérieur.

Selon un mode de réalisation, le connecteur peut comprendre de l'or et la portion de connexion électronique comprend un alliage nickel-or. En variante, le connecteur peut comprendre de l'étain et la portion de connexion électronique comprend de l'étain.

Dans les deux cas, on évite avantageusement toute migration d'électrons ou corrosion de la source lumineuse.

Un deuxième aspect de l'invention concerne un module lumineux pour véhicule automobile comprenant au moins une source lumineuse selon le premier aspect de l'invention.

Selon un mode de réalisation, le module lumineux comprend au moins une première source lumineuse comprenant un premier connecteur et une deuxième source lumineuse comprenant un deuxième connecteur, et les premier et deuxième connecteurs ont des tailles ou formes respectives différentes

Il est ainsi aisé de différencier les sources lumineuses par leurs connecteurs et les sources lumineuses peuvent ainsi avoir des caractéristiques différentes sans risquer de faire une erreur dans le raccordement des sources lumineuses à l'élément extérieur pouvant être un circuit d'alimentation.

En complément, le premier connecteur de la première source lumineuse comprend une première languette de connexion et une deuxième languette de connexion, et le deuxième connecteur de la deuxième source lumineuse comprend une troisième languette de connexion et une quatrième languette de connexion et un premier espacement entre la première languette de connexion et la deuxième languette de connexion est différent d'un deuxième espacement entre la troisième languette de connexion et la quatrième languette de connexion.

Il n'est ainsi pas possible d'intervertir les connexions des sources lumineuses à l'élément extérieur.

D'autres caractéristiques et avantages de l'invention apparaîtront à l'examen de la description détaillée ci-après, et des dessins annexés sur lesquels:
- la figure 1 illustre une source lumineuse comprenant une OLED selon l'art antérieur;
- la figure 2 illustre une partie d'une source lumineuse selon un mode de réalisation de l'invention ;
- la figure 3 illustre les éléments d'une source lumineuse selon un mode de réalisation de l'invention, avant assemblage ;
- la figure 4 illustre les éléments d'une source lumineuse selon un mode de réalisation de l'invention, après assemblage ;
- la figure 5 illustre un module lumineux selon un mode de réalisation de l'invention.

La Figure 2 illustre la structure d'une partie d'une source lumineuse 200 selon un mode de réalisation de l'invention.

La source lumineuse comprend une diode électroluminescente organique 207.

La diode électroluminescente organique 200 comprend en outre une portion de connexion électronique 201 apte à permettre l'alimentation électrique de la diode électroluminescente organique 207. Selon l'invention, la portion de connexion électronique 201 est un circuit imprimé flexible :
- formant une anode et une cathode de la diode électroluminescente organique 207.

La diode électroluminescente organique 200 comprend en outre un connecteur apte à recevoir une alimentation électrique depuis un élément extérieur à la diode électroluminescente organique 207. Sur la figure 2, le connecteur comprend, à titre illustratif, une première languette 204.1 et une deuxième languette 204.2. La première languette 204.1 est par exemple destinée à être en contact avec l'anode et la deuxième languette 204.2 est destinée à être en contact avec la cathode.

Sur la figure 2, les première et deuxième languettes sont séparées. Il peut toutefois être prévu dans le cadre de l'invention de relier les deux languettes mécaniquement par un élément isolant, de manière à ce que le connecteur soit en une pièce.

La première languette 202.1 peut comprendre une première partie allongée 203.1 destinée à être en contact avec la portion de connexion électronique 201 et une deuxième partie allongée 204.1 destinée à être en contact avec l'élément extérieur ou avec un élément intermédiaire entre la source lumineuse 200 et l'élément extérieur.

De manière similaire, la deuxième languette 202.2 peut comprendre une première partie allongée 203.2 destinée à être en contact avec la portion de connexion électronique 201 et une deuxième partie allongée 204.2 destinée à être en contact avec l'élément extérieur ou avec un élément intermédiaire entre la source lumineuse 200 et l'élément extérieur.

La première languette 202.1 et la deuxième languette 202.2 peuvent en outre comprendre des moyens des moyens de positionnement respectif. Par exemple, la première languette 202.1 peut comprendre au moins un premier moyen de positionnement 205.1, mais comprend préférentiellement en outre deux premiers moyen de positionnement 205.1 et 206.1. De même, la deuxième languette 202.2 peut comprendre au moins un premier moyen de positionnement 205.2 mais comprend préférentiellement deux premiers moyens de positionnement 205.2 et 206.2.

Sur le mode de réalisation de la figure 2, les moyens de positionnement sont des trous. Toutefois, comme il sera mieux compris en référence aux figures 3 et 4, l'invention n'est aucunement limitée à un tel exemple.

Afin d'éviter toute corrosion ou migration électronique :
- le connecteur 211 peut être en or et la portion de connexion électronique 201 peut être en alliage nickel-or ; ou
- le connecteur 211 et la portion de connexion électronique 201 peuvent être en étain.

D'autres combinaisons de matériaux peuvent être prévues dans le cadre de l'invention.

La Figure 3 présente une source lumineuse 200 selon un mode de réalisation de l'invention.

La source lumineuse 200 comprend, en plus des éléments décrits en référence à la figure 2, un moyen de plaquage 208 du connecteur sur la portion de connexion électronique 201. On appelle moyen de plaquage tout moyen apte à appliquer une contrainte mécanique au connecteur, à la portion de connexion électronique 201 et/ou à l'OLED 200 reliée à la portion de connexion électronique 201, de manière à assurer un contact entre la portion de connexion électrique 201 et le connecteur.

Le moyen de plaquage peut être apte à encapsuler au moins partiellement l'OLED 200 de manière à presser chacune des languettes 202.1 et 202.2 contre la portion de connexion électronique 201. Sur l'exemple de réalisation de la figure 3, le moyen de plaquage 208 comprend une première partie 208.1 et une deuxième partie 208.2, les première et deuxième parties 208.1 et 208.2 étant aptes à être assemblées de manière à réaliser l'encapsulation de l'OLED 200. En effet, comme illustré sur les figures 3 et 4, les première et deuxième parties ont des formes complémentaires permettant d'appliquer une contrainte mécanique, tel qu'un effet ressort, entre l'OLED comprenant la portion de connexion électronique 201 et les languettes 202.1 et 202.2. En particulier, pour faciliter le contact électrique, les premières parties 203.1 et 203.2 des languettes 202.1 et 202.2 peuvent comprendre des bosses ou saillies de contact 211.1 et 211.2.

De manière préférentielle, au moins l'une parmi les première et deuxième parties 208.1 et 208.2 est en un matériau transparent de manière à protéger l'OLED tout en laissant passer la lumière émise par cette dernière.

Sur les figures 3 et 4, le moyen de plaquage 208 est apte à encapsuler intégralement l'OLED 200, ce qui permet notamment d'assurer l'étanchéité de l'OLED 200.

Aucune restriction n'est attachée à la technique de fixation des première et deuxième parties 208.1 et 208.2 du moyen de plaquage. Par exemple, les première et deuxième parties 208.1 et 208.2 peuvent être reliées par une charnière, non représentée sur les figures 3 et 4. De manière alternative, les première et deuxième parties 208.1 et 208.2 peuvent être collées.

Le moyen de plaquage 208, et notamment la première partie 208.1, comprend au moins un deuxième moyen de positionnement 209.1 complémentaire de l'un des premiers moyens de positionnement du connecteur 202. Lorsque le connecteur 202 comprend deux languettes de connexion 202.1 et 202.2, comme illustré sur les figures 2 à 4, le moyen de plaquage 208 comprend préférentiellement au moins deux deuxièmes moyens de positionnement 209.1 et 209.2 complémentaires de deux premiers moyens de positionnement du connecteur 202. L'utilisation de deux deuxièmes moyens de positionnement permet non seulement de positionner le connecteur 202 dans une position prédéterminée sur la portion de connexion 201, mais également de bloquer en rotation le connecteur 202 dans une position prédéterminée sur la portion de connexion 201. De manière préférentielle, la première partie 208.1 comprend, pour chaque languette de connexion 202, deux deuxièmes moyens de positionnement 209.1 et 210.1, et 209.2 et 210.2, respectivement, de manière à bloquer en rotation chaque languette de connexion 202.1 et 202.2.

Comme illustré sur les figures 3 et 4, les premiers moyens de positionnement 205.1, 206.1, 205.2 et 206.2 peuvent être des trous et les deuxièmes moyens de positionnement 209.1, 210.1, 209.2 et 210.2 peuvent être des plots, complémentaires des trous. En variante, les premiers moyens de positionnement 205.1, 206.1, 205.2 et 206.2 peuvent être des plots et les deuxièmes moyens de positionnements 209.1, 210.1, 209.2 et 210.2 peuvent être des trous, complémentaires des plots. Aucune restriction n'est toutefois attachée aux premiers et deuxièmes moyens de positionnement, et l'invention ne se limite nullement aux exemples présentés en référence aux figures.

La figure 5 présente un module lumineux 500 selon un mode de réalisation de l'invention. Selon l'invention, le module lumineux 500 comprend au moins une source lumineuse 200.1 tel que décrit précédemment. Dans l'exemple de la figure 5, le module lumineux comprend une première source lumineuse 200.1 et une deuxième source lumineuse 200.2.

La première source lumineuse 200.1 comprend une première languette de connexion 202.1 et une deuxième languette de connexion 202.2, et la deuxième source lumineuse 200.2 comprend une troisième languette de connexion 202.3 et une quatrième languette de connexion 202.4.

Dans la mesure où les OLEDs 200.1 et 200.2 peuvent avoir des surfaces d'émission différentes, il peut être nécessaire de les alimenter avec des courants différents. Lors de leur raccordement à un élément extérieur, tel qu'à un circuit d'alimentation du module lumineux 500, il est avantageux de pouvoir différencier les différentes OLEDs 200.1 et 200.2, évitant ainsi d'alimenter une OLED avec un courant d'alimentation non-approprié ce qui risquerait de détériorer l'OLED.

Afin d'éviter toute erreur de raccordement, les première et deuxième languettes de connexion 202.1 et 202.2 peuvent avoir des tailles et/ou formes différentes des troisième et deuxième languettes de connexion 202.3 et 202.4. En variante ou en complément, un premier espacement entre les première et deuxième languettes de connexion 202.1 et 202.2 peut différer d'un deuxième espacement entre les troisième et quatrième languettes de connexion 202.3 et 202.4.

Bien entendu, l'invention n'est pas limitée aux modes de réalisation décrits précédemment et fournis uniquement à titre d'exemple. Elle englobe diverses modifications, formes alternatives et autres variantes que pourra envisager l'homme du métier dans le cadre de la présente invention et notamment toutes combinaisons des différents modes de réalisation décrits précédemment.

## Revendications

1. Source lumineuse (200) comprenant :
- une diode électroluminescente organique (207) ;
- une portion de connexion électronique (201) apte à permettre l'alimentation électrique de ladite diode électroluminescente organique ;
- un connecteur (202) apte à recevoir une alimentation électrique depuis un élément extérieur ;
- un moyen de plaquage (208) du connecteur sur la portion de connexion ; **caractérisé en ce que** la portion de connexion (201) est un circuit imprimé flexible formant une anode et une cathode de la diode électroluminescente organique (207).

2. Source lumineuse selon la revendication 1, dans laquelle le connecteur (202) comprend des languettes de connexion (202.1 ; 202.2) à l'élément extérieur.

3. Source lumineuse selon la revendication 2, comprenant deux languettes de connexion (202.1 ; 202.2), une première languette de connexion étant destinée à être reliée à l'anode et une deuxième languette de connexion étant destinée à être reliée à la cathode.

4. Source lumineuse selon l'une des revendications 2 à 3, dans laquelle le moyen de plaquage (208) est apte à encapsuler au moins partiellement la diode électroluminescente organique (207) de manière à presser chaque languette de connexion (202.1 ; 202.2) contre la portion de connexion électronique (201).

5. Source lumineuse selon la revendication 4, dans laquelle le moyen de plaquage (208) comprend une première partie (208.1) et une deuxième partie (208.2), les première et deuxième parties étant aptes à être assemblées de manière à réaliser l'encapsulation de la diode électroluminescente organique (207).

6. Source lumineuse selon la revendication 5, dans laquelle les première et deuxième parties (208.1 ; 208.2) sont reliées par une charnière.

7. Source lumineuse selon l'une des revendications 4 à 6, dans laquelle le moyen de plaquage (208) encapsule intégralement la diode électroluminescente organique (207).

8. Source lumineuse selon l'une des revendications 1 à 7, dans laquelle le connecteur (202) comprend un premier moyen de positionnement (205.1) et le moyen de plaquage comprend un deuxième moyen de positionnement (209.1), les premier et deuxième moyens de positionnement étant complémentaires de manière à positionner le connecteur dans une position prédéterminée sur la portion de connexion.

9. Source lumineuse selon la revendication 8, dans laquelle :
- le premier moyen de positionnement comprend un plot et le deuxième moyen de positionnement comprend un trou complémentaire du plot ; ou
- le deuxième moyen de positionnement comprend un plot et le premier moyen de positionnement comprend un trou complémentaire du plot.

10. Source lumineuse selon la revendication 8 et 9, dans laquelle le connecteur (202) comprend au moins deux premiers moyens de positionnement et le moyen de plaquage comprend au moins deux deuxièmes moyens de positionnement, les premier et deuxième moyens de positionnement étant complémentaires de manière à positionner et bloquer en rotation le connecteur dans une position prédéterminée sur la portion de connexion (201).

11. Module lumineux pour véhicule automobile comprenant au moins une source lumineuse selon l'une des revendications 1 à 10.

12. Module lumineux selon la revendication 11, comprenant au moins une première source lumineuse comprenant un premier connecteur et une deuxième source lumineuse comprenant un deuxième connecteur, et dans lequel les premier et deuxième connecteurs ont des tailles ou formes respectives différentes.

13. Module lumineux selon la revendication 12, dans lequel le premier connecteur de la première source lumineuse (200.1) comprend une première languette de connexion (202.1) et une deuxième languette de connexion (202.2), et le deuxième connecteur de la deuxième source lumineuse comprend une troisième languette (202.3) de connexion et une quatrième languette (202.4) de connexion,
dans lequel un premier espacement entre la première languette de connexion et la deuxième languette de connexion est différent d'un deuxième espacement entre la troisième languette de connexion et la quatrième languette de connexion.

## Patentansprüche

1. Lichtquelle (200), umfassend:
- eine organische Elektrolumineszenzdiode (207);
- einen elektronischen Verbindungsabschnitt (201), der dafür geeignet ist, die elektrische Versorgung der organischen Elektrolumineszenzdiode zu gestatten;
- einen Verbinder (202), der dafür geeignet ist, eine elektrische Versorgung von einem externen Element zu empfangen;
- ein Mittel (208) zum Plattieren des Verbinders auf dem Verbindungsabschnitt;
**dadurch gekennzeichnet, dass**
der Verbindungsabschnitt (201) eine flexible gedruckte Schaltung ist, die eine Anode und eine Kathode der organischen Elektrolumineszenzdiode (207) bildet.

2. Lichtquelle nach Anspruch 1, wobei der Verbinder (202) Verbindungszungen (202.1; 202.2) mit dem externen Element umfasst.

3. Lichtquelle nach Anspruch 2, umfassend zwei Verbindungszungen (202.1; 202.2), wobei eine erste Verbindungszunge dazu bestimmt ist, mit der Anode verbunden zu werden, und eine zweite Verbindungszunge dazu bestimmt ist, mit der Kathode verbunden zu werden.

4. Lichtquelle nach einem der Ansprüche 2 bis 3, wobei das Plattierungsmittel (208) dafür geeignet ist, mindestens teilweise die organische Elektrolumineszenzdiode (207) derart einzukapseln, dass jede Verbindungszunge (202.1; 202.2) gegen den elektronischen Verbindungsabschnitt (201) gepresst wird.

5. Lichtquelle nach Anspruch 4, wobei das Plattierungsmittel (208) einen ersten Teil (208.1) und einen zweiten Teil (208.2) umfasst, wobei der erste und zweite Teil dafür geeignet sind, derart zusammengesetzt zu werden, dass eine Einkapselung der organischen Elektrolumineszenzdiode (207) vorgenommen wird.

6. Lichtquelle nach Anspruch 5, wobei der erste und zweite Teil (208.1; 208.2) durch ein Scharnier verbunden sind.

7. Lichtquelle nach einem der Ansprüche 4 bis 6, wobei das Plattierungsmittel (208) die organische Elektrolumineszenzdiode (207) vollständig einkapselt.

8. Lichtquelle nach einem der Ansprüche 1 bis 7, wobei der Verbinder (202) ein erstes Positionierungsmittel (205.1) umfasst, und das Plattierungsmittel ein zweites Positionierungsmittel (209.1) umfasst, wobei das erste und zweite Positionierungsmittel derart komplementär sind, dass der Verbinder in einer vorherbestimmten Position auf dem Verbindungsabschnitt positioniert wird.

9. Lichtquelle nach Anspruch 8, wobei:
- das erste Positionierungsmittel ein Kontaktstück umfasst, und das zweite Positionierungsmittel ein zu dem Kontaktstück komplementäres Loch umfasst; oder
- das zweite Positionierungsmittel ein Kontaktstück umfasst, und das erste Positionierungsmittel ein zu dem Kontaktstück komplementäres Loch umfasst.

10. Lichtquelle nach Anspruch 8 und 9, wobei der Verbinder (202) mindestens zwei erste Positionierungsmittel umfasst, und das Plattierungsmittel mindestens zwei zweite Positionierungsmittel umfasst, wobei die ersten und zweiten Positionierungsmittel derart komplementär sind, dass der Verbinder in einer vorherbestimmten Position auf dem Verbindungsabschnitt (201) positioniert und in Drehung blockiert wird.

11. Lichtmodul für ein Kraftfahrzeug, umfassend mindestens eine Lichtquelle nach einem der Ansprüche 1 bis 10.

12. Lichtmodul nach Anspruch 11, umfassend mindestens eine erste Lichtquelle, umfassend einen ersten Verbinder, und eine zweite Lichtquelle, umfassend einen zweiten Verbinder, und wobei der erste und zweite Verbinder jeweils unterschiedliche Größen oder Formen aufweisen.

13. Lichtmodul nach Anspruch 12, wobei der erste Verbinder der ersten Lichtquelle (200.1) eine erste Verbindungszunge (202.1) und eine zweite Verbindungszunge (202.2) umfasst, und der zweite Verbinder der zweiten Lichtquelle eine dritte Verbindungszunge (202.3) und eine vierte Verbindungszunge (202.4) umfasst,
wobei ein erster Abstand zwischen der ersten Verbindungszunge und der zweiten Verbindungszunge von einem zweiten Abstand zwischen der dritten Verbindungszunge und der vierten Verbindungszunge verschieden ist.

## Claims

1. Light source (200) comprising:
- an organic light-emitting diode (207);
- an electronic connection portion (201) capable of enabling the electrical power supply to be made to said organic light-emitting diode;
- a connector (202) capable of receiving an electrical power supply from an external element;
- a means (208) for constraining the connector on the connection portion, **characterized in that** the connection portion (201) is a flexible printed circuit forming an anode and a cathode of the organic light-emitting diode (207).

2. Light source according to Claims 1, wherein the connector (202) comprises connecting tabs (202.1; 202.2) for connection to the external element.

3. Light source according to Claim 2, comprising two connecting tabs (202.1; 202.2), a first connecting tab being designed to be connected to the anode and a second connecting tab being designed to be connected to the cathode.

4. Light source according to any of Claims 2 to 3, wherein the constraining means (208) is capable of at least partially encapsulating the organic light-emitting diode (207) so as to press each connecting tab (202.1; 202.2) against the electronic connection portion (201).

5. Light source according to Claim 4, wherein the constraining means (208) comprises a first part (208.1) and a second part (208.2), the first and second parts being capable of being assembled so as to encapsulate the organic light-emitting diode (207).

6. Light source according to Claim 5, wherein first and second parts (208.1; 208.2) are connected by a hinge.

7. Light source according to any of Claims 4 to 6, wherein the constraining means (208) encapsulates the organic light-emitting diode (207) entirely.

8. Light source according to any of Claims 1 to 7, wherein the connector (202) comprises a first positioning means (205.1) and the constraining means comprises a second positioning means (209.1), the first and second positioning means being complementary, so that the connector is positioned in a predetermined position on the connection portion.

9. Light source according to Claim 8, wherein:
- the first positioning means comprises a pin and the second positioning means comprises a hole complementary to the pin; or
- the second positioning means comprises a pin and the first positioning means comprises a hole complementary to the pin.

10. Light source according to Claims 8 and 9, wherein the connector (202) comprises at least two first positioning means and the constraining means comprises at least two second positioning means, the first and second positioning means being complementary, so that the connector is positioned and rotationally locked in a predetermined position on the connection portion (201).

11. Light module for a motor vehicle, comprising at least one light source according to any of Claims 1 to 10.

12. Light module according to Claim 11, comprising at least a first light source comprising a first connector and a second light source comprising a second connector, wherein the first and second connectors have different respective sizes or shapes.

13. Light module according to Claim 12, wherein the first connector of the first light source (200.1) comprises a first connecting tab (202.1) and a second connecting tab (202.2), and the second connector of the second light source comprises a third connecting tab (202.3) and a fourth connecting tab (202.4),
wherein a first spacing between the first connecting tab and the second connecting tab is different from a second spacing between the third connecting tab and the fourth connecting tab.
